# EUROPÄISCHE PATENTSCHRIFT

(11) **EP 0 011 066 B1**
(45) Veröffentlichungstag und Bekanntmachung des Hinweises auf die Patenterteilung: **27.05.1981**
(21) Anmeldenummer: 78200270.3
(22) Anmeldetag: 30.10.1978
(51) Int. Cl.: F01D 25/28, F16M 7/00

(54) **Abstützvorrichtung für eine Dampfturbine**
Supporting device for a steam turbine
Support pour turbine à vapeur

(43) Veröffentlichungstag der Anmeldung: 28.05.1980
(73) Patentinhaber: BBC Aktiengesellschaft Brown, Boveri & Cie., CH-5401 Baden (CH)
(72) Erfinder: Kaelber, Günter, CH-5413 Birmenstorf/Schweiz (CH)

## Beschreibung

Die vorliegende Erfindung betrifft eine Abstützvorrichtung für eine Kondensations-Dampfturbine, bei welcher ein Kondensator mit einem Turbinengehäuse flexibel verbunden und der Kondensator fest mit einem Unterbau verankert ist.

Um bei Dampfturbinenanlagen die grossen Kräfte zu beherrschen, die das Fundament aufnehmen muss, welche zu örtlichen Durchbiegungen führen können und damit unzulässige Verlagerungen zur Folge haben, wurden bereits verschiedene Vorschläge gemacht.

So wurde eine Ausführung bekannt, bei welcher die Baueinheit, welche aus Kondensator und Niederdruckaussengehäuse gebildet wird, auf der Sohlplatte des Fundamentes aufgesetzt ist und gegenüber dem Maschinenfundament und der Sohlplatte durch Fixierungen wärmebeweglich geführt ist (DE - A 1 551 192 bzw. CH-A 461 536).

Von Nachteil bei dieser Anordnung ist aber, dass das ganze Fundament starr gelagert ist, wodurch die Abstimmung Turbogruppe/Fundament, insbesondere bei halbtourigen Maschinen, zu Schwierigkeiten führt.

Es ist Aufgabe der vorliegenden Erfindung, diesen Nachteil zu vermeiden und eine Abstützung für den Kondensator und dem Vakuumzug unterworfenen Turbinenteile zu schaffen, und die dadurch bedingten Verlagerungen von anderen Maschinenteilen fernzuhalten.

Die vorgenannte Aufgabe wird erfindungsgemäss dadurch gelöst, dass die dem Vakuumzug ausgesetzten Turbinenteile auf einem Fundamentträger befestigt sind, welcher einer seits über eine Abstützung mit dem Unterbau verbunden ist und andererseits innerhalb eines federnd gelagerten Fundamentes angeordnet ist.

Der Vorteil der erfindungsgemässen Abstützvorrichtung ist insbesondere darin zu erblicken, dass keinerlei Verlagerung auf die federnd gelagerten Turbinenteile durch den Vakuumzug auftritt. Ein weiterer Vorteil beruht darauf, dass der am Boden befestigte und flexibel mit der Turbine verbundene Kondensator ohne besondere Aufstellungsmassnahmen bei Verwendung eines federnd gelagerten Fundamentes ausgebildet werden kann.

Gemäss einer weiteren Ausgestaltung des Erfindungsgegenstandes ist der Kondensator als Abstützung ausgebildet.

Durch diese Ausbildung des Kondensators werden keine weiteren Tragstrukturen benötigt.

Ferner kann es vorteilhaft sein, wenn der Fundamentträger auf einer Tragstruktur für das federnd gelagerte Fundament abgestützt ist.

Durch die stufenartige Ausbildung der Tragstruktur des federnd gelagerten Fundamentes kann eine zusätzliche Abstützung für die dem Vakuumzug ausgesetzten Turbinenteile entfallen.

In der Zeichnung sind Ausführungsbeispiele des Erfindungsgegenstandes vereinfacht dargestellt.

Es zeigt
Fig. 1 einen Querschnitt durch eine erfindungsgemässe Abstützungsvorrichtung,
Fig. 1 eine Draufsicht auf die Abstützungsteile,
Fig. 2 einen Querschnitt durch die Abstützungsvorrichtung mit einem als Abstützung ausgebildeten Kondensator,
Fig. 3 einen Querschnitt durch die Abstützungsvorrichtung mit einer Tragstruktur des federnd gelagerten Fundamentes.

Gamäss Fig. 1 ist mit 1 ein Turbinengehäuse bezeichnet, welches mit einem Kondensator 2 über flexible Verbindungen 3 verbunden ist. Der Kondensator 2 ist mit einem Unterbau 4 fest verbunden. Das dem Vakuumzug ausgesetzte Turbinengehäuse 1 ist mit Pratzen 5 auf Fundamentträgern 6, welche auf je einer Abstützung 7 aufliegen, mit dem Unterbau 4 starr verbunden, während die übrigen, dem Vakuumzug nicht ausgesetzten Turbinenteile, beispielsweise die (nicht dargestellten) Lagergehäuse auf einem auf Federn 8 gelagerten Fundament 9 angeordnet sind. Das Fundament 9 ist über eine Tragstruktur 10 mit den Unterbau 4 verbunden und ist vorzugsweise rahmenartig ausgebildet, so dass die Fundamentträger 6 innerhalb dieses Rahmens angeordnet werden können, wie aus der Fig. 1 a ersichtlich. Bei einer derartigen Ausbildungsform könnten Enden der Fundamentträger 6 abgeschrägt sein, so dass sie in analog dazu ausgebildete Aufnahmen des Fundamentes 9 einpassen, dieses jedoch in dessen federnder Beweglichkeit nicht behindern.

Bei der Ausführungsform gemäss der Fig. 2 ist der Kondensator 2 als Abstützung ausgebildet, so dass sich die Fundamentträger 6 mit zur Kontur des Kondensators analog ausgebildeten Zwischenstücken 11 auf diesem abstützen. Die Ausbildung des Fundamentes 9, der Federn 8 und der Tragstruktur 10 is jenen der Fig. 1 identisch.

In der Fig. 3 ist ein weiteres Beispiel der . erfindungsgemässen Abstützvorrichtung gezeigt. Das Turbinengehäuse 1 liegt mit den Pratzen 5 auf dem Fundamentträger 6 auf, welcher sich auf der gleichen Tragstruktur 10 wie das Fundament 9 abstützt. Die Federungseigenschaften des Fundamentes 9 sind dadurch nicht beeinträchtigt.

### Bezeichnungsliste

## Patentansprüche

1. Abstützvorrichtung für eine Kondensations-Dampfturbine, bei welcher ein Kondensator (2) mit einem Turbinengehäuse (1) flexibel verbunden und der Kondensator (2) fest mit einem Unterbau (4) verankert ist, dadurch gekennzeichnet, dass das dem Vakuumzug ausgesetzte Turbinengehäuse (1) auf einem Fundamentträger (6) befestigt sind, welcher einerseits über eine Abstützung (7) mit dem Unterbau (4) verbunden ist und andererseits innerhalb eines federnd gelagerten Fundamentes (9) angeordnet ist.

2. Abstützvorrichtung nach Anspruch 1, dadurch gekennzeichnet, dass der Kondensator (2) als Abstützung ausgebildet ist.

3. Abstützvorrichtung nach Anspruch 1, dadurch gekennzeichnet, dass der Fundamentträger (6) auf einer Tragstruktur (10) für das federnd gelagerte Fundament (9) abgestützt ist.

## Claims

1. Supporting device for a condensing steam turbine, in which a condenser (2) is flexibly connected to a turbine casing (1) and the condenser being rigidly attached to a substructure (4), characterised in that the turbine casing (1) being subjected to the vacuum tension is securely mounted on a foundation carrier (6) which is connected to the substructure (4) by means of a support (7), and which is furthermore resiliently mounted within a foundation (9).

2. Supporting device according to Claim 1, characterised in that the condenser (2) is acting as a support.

3. Supporting device according to claim 1, characterised in that the foundation carrier (6) is resting on a supporting structure (10) for the resiliently mounted foundation (9).

## Revendications

1. Dispositif de support pour une turbine à vapeur à condensation dans laquelle un condenseur (2) est relié de manière flexible à une enveloppe de turbine (1) et est ancré rigidement dans une infrastructure (4), caractérisé en ce que l'enveloppe de turbine (1) sollicitée par une dépression est fixée sur une poutre de fondation (6) qui, d'une part, est reliée par l'intermédiaire d'un support (7) à l'infrastructure (4) et, d'autre part, est disposée à l'intérieur d'un élément de fondation (9) monté sur ressorts.

2. Dispositif de support suivant la revendication 1, caractérisé en ce que le condenseur (2) a la forme d'un support.

3. Dispositif de support suivant la revendication 1, caractérisé en ce que la poutre de fondation (6) est supportée par une structure de support (10) pour l'élément de fondation (9) monté sur ressorts.
